# FASCICULE DE BREVET EUROPEEN

(11) **EP 0 231 717 B1**
(45) Date de publication et mention de la délivrance du brevet: **01.04.1992**
(21) Numéro de dépôt: 86440105.4
(22) Date de dépôt: 01.12.1986
(51) Int. Cl.: G07C 9/00

(54) **Dispositif de commande, de signalisation et de dialogue, en particulier pour sas asservis**
Kommando-, Signalisierungs- und Dialogvorrichtung, insbesondere für gesteuerte Schleusen
Controlling, signalling and dialogue device, particularly for controlled locks

(30) Priorité: 02.12.1985 FR 8518143
(43) Date de publication de la demande: 12.08.1987
(73) Titulaire: RITZENTHALER S.A., Société Anonyme, 67600 Baldenheim (FR); Diemert, Jean-Marc, F-67600 Selestat (FR)
(72) Inventeur: Diemert, Jean-Marc, F-67600 Selestat (FR)
(74) Mandataire: Nuss, Pierre

(56) Documents cités:
- EP-A- 0 143 050
- BE-A- 883 378
- DE-A- 2 539 779
- FR-A- 2 409 364
- FR-A- 2 535 773
- US-A- 4 006 459
- 1981 CARNAHAN CONFERENCE ON CRIME COUNTERMEASURES, Lexington, US, 13-15 mai 1981, pages 29-34; L.D. BARNES: "Automated system for controlling authorization, identification, and entry into nuclear facilities"

## Description

La présente invention concerne le domaine des dispositifs de sécurité pour banques, ou analogues, notamment les sas asservis munis de plusieurs portes et cloisons de sécurité, et a pour objet un dispositif de commande, de signalisation et de dialogue pour de tels sas.

Actuellement, la sécurité des agences bancaires et analogues est généralement réalisée par utilisation de sas asservis, qui sont constitués par au moins deux portes et par des cloisons latérales délimitant une enceinte fermée, dont l'entrée et la sortie ne sont possibles que par exécution d'une suite d'opérations bien spécifiques. Les portes de ces sas sont asservies électriquement avec des serrures ou des gâches électriques, et sont équipées chacune, en outre, de blocs de visualisation et d'appel permettant de préciser, en général au moyen d'un message visuel, la marche à suivre par la personne désirant entrer ou sortir. Ces sas connus sont, en outre, également équipés d'un moyen de dialogue par interphone permettant la communication entre la personne désirant entrer ou sortir et la personne chargée du contrôle de l'accès.

Suivant le dégré de sécurité recherché, l'affluence, et la tranche horaire, le contrôle de l'accès peut être effectué de plusieurs manières. Ainsi, il est possible de prévoir simplement deux portes entièrement libres, ou un contrôle indépendant de chaque porte avec verrouillage asservi, en passant par des modes de contrôle différents, à savoir à fonctionnement à sens unique. Les dispositifs de contrôle connus permettent généralement quatre à cinq modes de fonctionnement différents.

Ces dispositifs existants (voir par example FR-A-2 409 364, FR-A-2 535 773 et DE-A-2 539 779), actuellement d'utilisation courante, nécessitent la mise en place d'une armoire électrique, d'un pupitre de commande et d'une installation d'interphone à la disposition de la personne chargée du contrôle d'entrée et de sortie. Cependant, ces dispositifs sont de mise en oeuvre relativement lourde et ne présentent pas un haut degré de sécurité. En outre, les pupitres formés par ces dispositifs sont souvent volumineux et donc trop facilement repérables, voire utilisables par des agresseurs éventuels. Enfin, du fait que l'interphone est séparé du pupitre de commande, ces dispositifs sont hétérogènes.

Ces dispositifs de contrôle connus sont donc peu pratiques, d'un encombrement important, et d'une sûreté douteuse, du fait même de leur constitution, à savoir une installation d'interphone séparée du pupitre de commande, qui est, par ailleurs, d'une part, très facilement repérable, et, d'autre part, d'une utilisation aussi aisée pour l'agresseur que pour la personne chargée du contrôle. Enfin, du fait de leur encombrement, ces dispositifs sont peu pratiques et ne peuvent quasiment être déplacés.

La présente invention a pour but de pallier ces inconvénients à l'aide des charactéristiques indiquées à la revendication 1.

L'invention sera mieux comprise grâce à la description ci-après, qui se rapporte à un mode de réalisation préféré, donné à titre d'exemple non limitatif, et expliqué avec référence aux dessins schématiques annexés, dans lesquels :
la figure 1 est une vue d'ensemble, en perspective, d'un sas asservi muni d'un dispositif conforme à l'invention, et
la figure 2 est une vue en plan du moyen de commande.

Conformément à l'invention, et comme le montre plus particulièrement, à titre d'exemple, la figure 1 des dessins annexés, le dispositif de commande, de signalisation et de dialogue, en particulier pour sas asservis, est essentiellement constitué par un moyen de dialogue et de commande par codes 1 équipant le local à protéger et relié à une armoire électronique 2 de traitement des signaux issus du moyen 1, par des gâches ou serrures électriques 3 et 4 équipant chacune une porte 5 et 6 du sas 7, par des blocs 8 et 9 d'appel et de visualisation également fixés chacun à un montant des portes 5 et 6, et par un haut-parleur 10 et un micro de sas 11.

Le moyen 1 est avantageusement sous forme d'un appareil téléphonique, de préférence à touches (figures 2), dont les touches sont destinées à la composition des codes de commande, et dont le combiné sert d'élément de dialoque, et qui est raccordé à l'armoire électronique 2 au moyen d'un conjoncteur 12 et d'un réseau de commande 13 formé par un câble électrique de liaison à l'armoire 2, ca câble pouvant être muni de plusieurs conjoncteurs 12, cet appareil téléphonique étant muni, en outre, d'un haut-parleur permettant un fonctionnement sans décrochage du combiné, et l'armoire électronique 2 permettant de réaliser des codes sur les touches de l'appareil sans décrocher le combiné.

Ce mode de réalistion du moyen 1 et du réseau de commande 13 permet, d'une part, de disposer d'un dispositif de commande parfaitement banalisé et pouvant facilement être branché en différents endroits grâce aux conjoncteurs 12, et, d'autre part, de réaliser une commande codée discrète. En outre, du fait de la banalisation du moyen 1, sa reconnaissance et sa neutralisation par un agresseur éventuel peuvent être évitées dans une large mesure.

L'armoire électronique 2 de traitement des données issues du moyen 1 renferme des circuits électroniques de réception, de différentiation et de conversion des données codées en ordres précis adressés aux gâches ou serrures électriques 3 et 4 des portes 5 et 6, et aux organes de visualisation des blocs d'appel et de visualisation 8 et 9, ainsi qu'éventuellement en un ordre de déclenchement d'une alarme, au moyen d'un câble électrique de liaison 14, qui transmet, par ailleurs, à l'armoire 2 et au moyen 1 les appels issus des blocs 8 et 9. Ces blocs sont avantageusement munis de voyants d'attente et d'entrée et d'un bouton d'appel connus.

La transmission du dialogue entre la personne désirant traverser le sas 7 et la personne chargée du contrôle s'effectue également par l'intermédiaire du réseau de commande 13 et du câble 14. Ainsi, un dialogue peut être établi, d'une part, par utilisation du micro 11 et du haut-parleur de sas 10, et, d'autre part, par utilisation du combiné et/ou du haut-parleur du moyen 1.

Le dispositif conforme à l'invention fonctionne de la manière suivante :
Lorsqu'une personne 15 désire entrer dans le local protégé, elle appuie sur le bouton d'appel du bloc 8 de la première porte du sas 7, le voyant d'attente s'allume alors et la personne 16 chargée du contrôle est prévenue de la présence de la personne 15 par un signal lumineux et/ou sonore. Si une reconnaissance visuelle est effectuée, soit en vue directe, soit au moyen d'une caméra, la personne 16 chargée du contrôle pianote sur le moyen 1 le code d'autorisation d'ouverture de la porte 5 du sas 7 seule, au moyen de la serrure 3, ou des deux portes 5 et 6 au moyen des serrures 3 et 4. Dans le cas où la personne 16 désire interroger la personne 15, seule la première porte 5 du sas 7 est ouverte et la personne 16 interroge celle désirant entrer grâce au combiné du moyen 1 et au haut-parleur 10, le dialogue s'effectuant alors grâce au micro 11 par l'intermédiaire de l'armoire 2.

Après accord entre les personnes 15 et 16, la deuxième porte 6 du sas 7 peut être ouverte de la manière déjà décrite ci-dessus.

Conformément à une autre caractéristique de l'invention, les circuits électroniques de l'armoire 2 de traitement des données issues du moyen 1 sont munis de mémoires programmables dans lesquelles on peut mémoriser un code correspondant à une ordre d'ouverture, de signalisation ou d'alarme.

Ainsi, si l'employé 16 chargé du contrôle quitte son emploi, ou pour éviter des fuites suite à une trop longue utilisation des mêmes codes, ces derniers peuvent être changés périodiquement pour garantir une plus grande sécurité du dispositif par simple reprogrammation des mémoires des circuits de l'armoire 2.

## Revendications

1. Dispositif de commande, de signalisation et de dialogue, pour des sas asservis, essentiellement constitué par un moyen de dialogue et de commande par codes (1) équipant le local à protéger et relié à une armoire électronique (2) de traitement des signaux issus du moyen de commande (1), par des gâches ou serrures électriques (3 et 4) équipant les portes (5 et 6) du sas (7), par des blocs d'appel et de visualisation (8 et 9) fixés aux montants des portes (5 et 6), et par un haut-parleur (10) et un micro de sas (11), caractérisé en ce que le moyen (1) est sous forme d'un appareil téléphonique, à touches, dont les touches sont destinées à la composition des codes de commande, et dont le combiné sert d'élément de dialogue, et qui est raccordé à l'armoire électronique (2) au moyen d'un conjoncteur (12) et d'un réseau de commande (13) formé par un câble électronique de liaison à l'armoire (12), cet appareil téléphonique étant muni, en outre, d'un haut-parleur permettant un fonctionnement sans décrochage du combiné, et l'armoire électronique (2) permettant de réaliser des codes sur les touches de l'appareil sans décrocher le combiné.

2. Dispositif, suivant la revendication 1, caractérisé en ce que l'armoire électronique (2) de traitement des données issues du moyen (1) renferme des circuits électroniques de réception, de différenciation et de conversion des données codées en ordres précis adressés aux gâches ou serrures électriques (3 et 4) des portes (5 et 6), et aux organes de visualisation des blocs d'appel et de visualisation (8 et 9), ainsi qu'éventuellement en un ordre de déclenchement d'une alarme, au moyen d'un câble électrique de liaison (14), qui transmet, par ailleurs, à l'armoire (2) et au moyen (1) les appels issus des blocs (8 et 9).

3. Dispositif, suivant l'une quelconque des revendications 1 et 2, caractérisé en ce que la tranmission du dialogue entre la personne désirant traverser le sas (7) et la personne chargée du contrôle s'effectue également par l'intermédiaire du réseau de commande (13) et du câble (14).

4. Dispositif, suivant l'une quelconque des revendications 1 et 2, caractérisé en ce que les circuits électroniques de l'armoire (2) de traitement des données issues du moyen (1) sont munis de mémoires programmables dans lesquelles on peut mémoriser un code correspondant à un ordre d'ouverture, de signalisation ou d'alarme.

## Claims

1. Device for controlling, signalling and dialogue for monitored chambers, consisting essentially of a means for dialogue and control by codes (1) which equips the premises to be protected and is connected to an electronic equipment box (2) for processing signals emitted by the control means (1), and of electrical latches or locks (3 and 4) which are fitted to the doors (5 and 6) of the chamber (7), call and display units (8 and 9) fixed on the uprights of the doors (5 and 6), and a loudspeaker (10) and a microphone (11) for the chamber, characterised in that the means (1) is in the form of a telephone instrument with keys, in which the keys are intended for the composition of control codes and in which the receiver serves as the dialogue element, and which is connected to the electronic equipment box (2) by means of a connector (12) and a control network (13) formed by tan electronic cable for connection to the box (12), this telephone instrument also being equipped with a loudspeaker which enables it to function without the receiver being lifted off the hook, and the electronic equipment box (2) permitting codes to be produced on the keys of the instrument without the receiver being lifted off the hook.

2. Device as claimed in claim 1, characterised in that the electronic equipment box (2) for processing data sent by the means (1) contains electronic circuits for receiving, differentiating and converting coded data into precise commands addressed to the electrical latches or locks (3 and 4) of the doors (5 and 6) and to the display instruments of the call and display units (8 and 9), as well as possibly converting such data into a command to set off an alarm, by means of an electrical connecting cable (14) which also transmits the calls coming from the units (8 and 9) to the box (2) and to the means (1).

3. Device as claimed in any one of claims 1 and 2, characterised in that the transmission of the dialogue between the person wishing to pass through the chamber (7) and the person responsible for monitoring is also effected by means of the control network (13) and the cable (14).

4. Device as claimed in any one of claims 1 and 2, characterised in that the electronic circuits of the box (2) for processing data sent by the means (1) are equipped with programmable memories in which a code corresponding to a command to open, for signalling or alarm can be memorised.

## Patentansprüche

1. Steuer-, Signalisierungs- und Dialogvorrichtung für gesteuerte Schleusen, vor allem bestehend aus einer Dialog- und Code-Steuereinrichtung (1) in dem Raum, den es zu sichern gilt, die an einen Elektronik-Steuerschrank (2) angeschlossen ist, der die Aufgabe hat, die von der Steuereinrichtung erzeugten Signale (1) zu verarbeiten, ferner bestehend aus elektrischen Türöffnern oder Schließvorrichtungen (3 und 4) an den Türen (5 und 6) der Schleuse (7), ferner bestehend aus Aufruf- und Anzeigeanlagen, die an den Türpfosten (5 und 6) befestigt sind, aus einem Lautsprecher (10) und aus einem Schleusenmikrophon (11), dadurch gekennzeichnet, daß die Einrichtung (1) in der Form eines Tastenwahl-Telefons ausgeführt wird, wobei die Tasten des Telefons für die Eingabe des Codes bestimmt sind und der Mikrophonhörer als Dialogeinrichtung dient, die an den Elektronik-Steuerschrank (2) mittels einer Verbindungsdose (12) und einer Steuer-Verdrahtung (13) aus einem elektrischen Verdingungskabel bestehend, der zum Elektronik-Steuerschrank (2) führt, angeschlossen sind; wobei dieses Telefon mit einem Lautsprecher ausgerüstet ist, so daß der Mikrophonhörer betrieben werden kann und wobei der Elektronik-Steuerschrank (2) das Auswerten von Codes, die auf den Tasten des Telefons eingegeben werden, ohne Abheben des Mikrophonhörers erlaubt.

2. Vorrichtung gemäß Anspruch 1, dadurch gekennzeichnet, daß der Elektronik-Steuerschrank (2) elektronische Schaltungen beinhaltet, die die Signale aus der Einrichtung (1) in folgender Weise verarbeiten: Empfang, Erkennung und Konversion der kodierten Daten, zum Zweck der Bildung eindeutiger Steuerkommandos an die elektrischen Türöffner oder Schließvorrichtungen (3 und 4) der Türen (5 und 6), an die Anzeigeanlagen (8 und 9), an eine eventuell vorhandene Alarmeinrichtung, ferner bestehend aus einem elektrischen Verbindungskabel (14), das außerdem die Aufrufe der Anlageblöcke (8 und 9) an den Elektronik-Steuerschrank (2) und an die Einrichtung (1) leitet.

3. Vorrichtung gemäß einem der Ansprüche 1 oder 2, dadurch gekennzeichnet, daß das Zwiegespräch zwischen der Person, die die Schleuse (7) passieren will und der Aufsichtsperson über die Steuerverdrahtung (13) und das Kabel (14) erfolgt.

4. Vorrichtung gemäß einem der Ansprüche 1 oder 2, dadurch gekennzeichnet, daß die Schaltungen des Elektronik-Steuerschranks (2) programmierbare Speicherschaltungen beinhalten, in denen die Codes gespeichert werden können, die zur Öffnung, Anzeige oder Alarmauslösung dienen.
